# FASCICULE DE BREVET EUROPEEN

(11) **EP 0 926 775 B1**
(45) Date de publication et mention de la délivrance du brevet: **19.03.2003**
(21) Numéro de dépôt: 98830745.0
(22) Date de dépôt: 11.12.1998
(51) Int. Cl.: H01R 13/502, H01R 13/639, H01R 13/58, H01R 4/36, H01R 13/506

(54) **Boîtier pour des connecteurs électriques**
Gehäuse für elektrische Verbinder
Housing for electrical connectors

(30) Priorité: 19.12.1997 IT FI970276
(43) Date de publication de la demande: 30.06.1999
(73) Titulaire: VERDA s.r.l., 50141 Firenze (IT)
(72) Inventeur: Pini, Leonardo, 50062 Dicomano, (Firenze) (IT)
(74) Mandataire: Martini, Lazzaro

(56) Documents cités:
- EP-A- 0 592 101
- US-A- 5 575 681
- US-A- 5 645 447
- US-A- 5 651 692

## Description

La présente invention à pour objet un boîtier pour dès connecteurs électriques.

Des boîtiers sont connus pour barrettes de connexion formées d'un corps en forme de boîte qui présente un premier corps de base, où dans sa cavité sont logés un ou plusieurs connecteurs ou bornes à vis, et un deuxième corps destiné à la fermeture de la cavité précitée.
Ces boîtiers du type connu, pour leur conformation, comportent une certaine difficulté dans l'exécution des connexions et le plus souvent résultent de dimensions excessives par rapport aux espaces disponibles en correspondance des appareillages auxquels sont destinés, en particulier dans le cas des connexions bipolaires. En outre, il n'est pas toujours possible assurer le blocage correct des cables, comme il est par contre demandé pour garantir la correspondance de ce gendre de produit aux règles en vigueur aujourd'hui en matière de prévention des accidents.

Le document US-A- 5 651 692 décrit un boîtier protectif pour des connecteurs électriques, comprenant une base avec des siéges pour le logement des connecteurs et un corps de fermeture coopérant avec la base de manière que le connecteurs résultent, en position d'exercice du boîtier, fermés dans la cavité délimitée par les parois de ladite base et dudit corps de fermeture. Ladite base est conformée en forme de plate-forme et les bouts terminaux des cables sont disposées sur deux rangs : cette caractéristique comporte une hauteur considérable du boîtier qui résulte excessive par rapport aux espaces disponibles dans beaucoup des appareillages. En outre, cet boîtier non consent pas le passage des cables à travers le même boîtier.

Le but principale de la présente invention est celui d'éliminer les inconvénients précités. A ce résultat on est parvenu en adoptant l'idée de réaliser un boîtier de protection pour connecteurs électriques ayants les caractéristiques décrites dans la revendication 1. D'autres caractéristiques font l'objet des revendications dépendentes.

Les avantages qui dérivent de la présente invention consistent essentiellement en ce qu'il est possible de favoriser la connexion des cables, reduire les encombrements, particulièrement dans le cas des connexions bipolaires et assurer le blocage correct des cables; que le boîtier conformément à l'invention est de fabrication simple, économique et fiable même après un temps prolongé d'utilisation.
Ces avantages et caractéristiques de l'invention ainsi que d'autres seront plus et mieux compris de chaque homme du métier à la lumière de la description qui va suivre et à l'aide des dessins annexés donnés à titre d'exemplification pratique d'une forme concrète de réalisation, mais à ne pas considérer dans le sens limitatif, sur lesquels:
- les Fig. 1, 2 représentent, en vue perspective un boîtier pour connecteurs bipolaires conformément à l'invention, respectivement dans une phase relative à l'exécution des connexions et à connexions réalisées; - les Fig. 3, 4, 5, 6 sont relatives à un autre exemple de réalisation d'un boîtier pour connecteurs bipolaires conformément à l'invention, représenté, dans une vue en coupe longitudinale et en vue en perspective, dans une phase de réalisation des connexions (Fig. 3 et 4) et à connexions réalisées (Fig. 5 et 6); - les Fig. 7, 8 sont relatives à une réalisation possible des détails du boîtier en objet, respectivement dans une vue partielle en plan avec des paties sectionnées et dans une vue partielle latérale avec des parties en coupe; - les Fig. 9,10 représentent une vue en perspective et une vue en coupe longitudinale d'un autre exemple de réalisation d'un corps de base pour le boîtier en objet; - les Fig. 11, 12, 13, 14 représentent, respectivement, une vue en coupe transversale, une vue en perspective, une vue latérale, et une vue en coupe selon la ligne D-D de la Fig. 13, d'un autre exemple de réalisation d'un corps de base pour le boîtier en objet; - les Fig. 15, 16 et 17 représentent un exemple de boîtier pour connecteurs tripolaires, respectivement, dans une vue en coupe transversale, dans une vue en perspective du corps de base et une vue en perspective de tout le boîtier.

Réduit à sa structure essentielle et avec référence aux figures des dessins annexés, un boîtier de protection pour connecteurs électriques conformément à l'invention comprend: un corps avec un élément de base (1) qui présente des sièges pour des moyens de jonction des bouts terminaux des cables (2, 2') à connecter; et d'un élément de fermeture (3), agissants et coopérants entre eux de manière que les connecteurs soient à l'intérieur de la cavité délimitée par les parois dedits éléments de base et de fermeture (1,3). Dans les figures des dessins annexés les précités moyens de liaison sont représentés, seulement à titre d'exemple, comme des boucles (4) métalliques, douées de vis (40) pour le serrage des cables (2,2') destinés à la connexion. L'élément de base (1) est conformé comme une plate-forme (10) sur un côté de laquelle est prévue une parois transversale (11), avec une ouverture (110) pour le passage des cables correspondants (2). L'élément de fermeture (3) est en forme de boîte avec un côté (30) ouvert pour permettre l'insertion de la précité plate-forme (10) dans la cavité respective (300); l'ouverture (30) de l'élément (3) est de forme et de dimensions fondamentalement correspondantes à celles de la parois transversale terminale (11) de la plate-forme (10). Du côtè opposé, l'élément (3) présente une entrée (31) pour les autres cables (2'). Une fois connexés les cables (2,2') au moyen des boucles (4), celles-ci peuvent être placées dans les sièges respectifs sur la plate-forme (10) de l'élément de base (1). A ce point, la plate-forme (10) est inserée à fond dans la cavité de l'élément (3), jusqu'au point de coïncidence de la parois (11) avec la bouche (30) de ce dernier.

Avantageusement, l'élément de base (1) présente, en correspondance de la plate-forme (10) précitée, une structure (15) avec deux sièges (41) pour les connecteurs (4), de forme concave et avec les concavités respectives tournées vers les bords longitudinaux de la plateforme (10), de manière que en position d'utilisation - c'est-à-dire avec la plate-forme (10) introduite dans l'élément (3) - les têtes des vis (40) des connecteurs (4) résultent tournées vers les parois correspondantes de l'éléments (3). Soit l'élément (3) que l'élément de base (1) peuvent être réalisés dans un corps unique avec les accessoirs relatifs avec une matrice pour matériel plastique (par exemple du nylon 66). Ladite configuration des éléments (1) et (3) permet de réduire l'hauteur du boîtier, puisque les vis des connecteurs (4) résultent orientées parallèlement au plan de développement de la base (1) qui loge les mêmes (transversalement aux cables). Pour l'accrochage stable de la base (1) au corps de l'élément (3), la plate-forme (10) peut être pourvue d'ardillons (100) destinés à employer des sièges respectifs (34) prévus sur une parois correspondante (32) du corps (3) pour en empêcher le détachement spontané après que la plate-forme (10) a été introduite complètement dans le corps (3). Pour un blocage correct des cables passants à travers l'entrée (31) du corps (3), ce dernier peut être pourvu, comme illustré dans les figures 1, 2 et 17, de deux appendices (33) longitudinalement proéminents vers l'extérieur et réliables entre eux au moyen de vis (330) passants dans des anneaux correspondants (331) de manière à obtenir le serrage d'un manchon de contenance des cables respectifs (2'). Le corps de fermeture (3) peut présenter un siège (36) defini par une rainure passante transversale apte à recevoir stabilement une portion terminale (53) d'un manchon. En alternative, pour le blocage des cables on peut avoir des solutions comme illustré dans les Fig. 3, 4, 5, 9, 12, 13, où la structure (15) de la base (1) resulte pourvue des deux éléments de serrage (12) liés à deux extrémités opposées de la structure (15) en correspondance des zones d'acces des cables (2, 2') à la structure (15) même. Les éléments de serrage (12) résultent de façon flexible liés à la structure (15) et peuvent passer d'une première position de repôs dans laquelle sont plus éloignés de la plateforme (10) et rejoignent une hauteur fondamentalement supérieure à la hauteur de l'élément de base (1) à une deuxième position de blocage, dans laquelle ils sont maintenus plus approchés à la plate-forme (10) grace à l'interaction de l'élément de fermeture (3) qui, à boîtier fermé, les pousse justement vers la plate-forme. Sur la plate-forme (10), en outre, peuvent être prévues des rainures (13) disposées et opposées aux éléments de serrage (12), de façon à retenir les cables (2, 2') comme représenté dans la Fig. 5. En outre, ce type de blocage des cables dépasse les preuves de traction prévues par les règles en viguer. Les Fig. 7 et 8 illustrent en détail un exemple de réalisation de la plate-forme (10) de l'élément de base (1); dans cette réalisation la plate-forme (10) présente, en correspondance de la zone de liaison à la structure (15), un profil définissant une amorce (14) apte à guider l'extrémité du cable dans l'introduction à l'intérieur de la boucle (4), où est prévue la portion métallique (16) qui permet la connexion électrique. Cette conformation particulière, permet de maintenir l'extrémité du conducteur, formé d'un fil tressé, correctement conformée, c'est-à-dire sans les plissages qui peuvent distinguer les connexions du type connu (sans amorce). Ce-ci aussi parce que l'amorce fait entrer le conducteur de manière à ne pas interférer avec la boucle (4) ou avec la plaquette (16). Les boucles (4) peuvent être aussi du type multiplace, c'est-à-dire permettre la liaison simultanée de plusieurs cables disposés sur deux côtés opposés. La structure (15) peut aussi prendre la forme d'une sorte de "H" multiple, de manière à permettre le positionement de plusieures boucles parallèles sur chaque côté. Encore, les sièges pour les boucles de connexion peuvent être disposées en rayons sur la plate-forme (10). Même dans ce cas, les connecteurs sont positionables d'une manière telle que les vis respectives de serrage des conducteurs resultent parallèles au plan de la plate-forme et avec les têtes orientées vers la portion du bord correspondant de la plate-forme même: soit l'élément de fermeture que l'élément de base avec la plate-forme en pouvant présenter plusieurs ouvertures pour le passage des cables déstinés aux connecteurs. Soit le couvercle que la plate-forme peuvent présenter un trou centrale pour le fixage à une tige de soutien, qui appartien, par exemple, à un appareil d'illumination.

Comme illustré dans les Fig. de 15 à 17 des dessins annexés, la structure (15) présente sur la plate-forme (10) de la base (1) peut être conformée de manière à loger un troisième connecteur, disposé dans un siège correspondant (42) centrale et orienté orthoganalement aux deux latéraux.
Le corps (3) de conteneur de la base (1) peut en outre présenter un ou plus appendices annulaires (35) pour en permettre le fixage à l'appareillage alimenté par des cables déstinés à la connexion ou à autre soutien. Dans les Fig. 1, 2, 4, 6, 17 est prévu un appendice (35) disposé latéralement; dans les Fig. 9 et 10 l'appendice (35) s'étend inférieurement du corps de fermeture (3); dans les Fig. 12,13, et 14 il y a deux appendices annulaires (35) disposés en correspondance d'une éxtrémité de la tête du corps de base. (1)

## Revendications

1. Boîtier protectif pour des connecteurs électriques, comprenant une base (1) avec des sièges pour le logement des connecteurs (4) et un corps (3) de fermeture coopérant avec la base (1) de manière que les connecteurs (4) résultent, en position d'exercice du boîtier, fermés dans la cavité délimitée par les parois de ladite base (1) et dudit corps de fermeture (3); ladite base (1) étant conformée en forme de plate-forme (10) insérable dans ledit corps de fermeture (3) en forme de boîte, ouvert sur un côté (30) d'introduction de ladite plate-forme (10); ladite base (1) en présentant des ouvertures (20) pour le passage des câbles déstinés à la connexion et la direction d'insertion de la base (1) dans le corps (3) étant parallèle ou orthogonale au plan de la plate-forme (10); ladite base (1) présentant une structure (15) laquelle, en correspondance des zones d'accès des cables, est pourvue d'éléments de serrage (12) liés à la structure (1) de manière à passer d'une première position de repôs dans laquelle ils sont plus éloignés de la plate-forme (10) à une deuxième position de liaison, dans laquelle ils interfèrent avec ledit corps de fermeture (3) étant gardés plus proches à la plate-forme (10) en blocant lesdits cables; boîtier **caractérisé en ce que** ledit corps de fermeture (3) est ouvert aussi sur un deuxième côtè (31) opposé à ledit côtè (30) pour consentir le passage des cables, **et que** lesdits connecteurs (4) sont du type à boucle, avec des vis (40) de serrage des bouts terminaux des conducteurs destinés à la connexion.

2. Boîtier selon la revendication 1, **caractérisé en ce que** lesdites vis (40) étant disposées parallèles par rapport au plan définit par ladite plate-forme (10).

3. Boîtier selon la revendication 1, **caractérisé en ce que** ladite plate-forme (10) présente une structure (15) pourvue des sièges (41) pour les connecteurs (4), de forme concave et avec les concavités respectives tournées vers le bord de la plate-forme (10).

4. Boîtier selon la revendication 3, **caractérisé en ce que** ladite structure (15) est pourvue d'un ou plusieurs sièges (42) pour des connecteurs correspondants orientés perpendiculairement à ces qui sont logés dans les autres sièges (41).

5. Boîtier selon la revendication 3, **caractérisé en ce que** ladite plate-forme (10), en correspondance de la zone de liaison à dite structure (15), présente un profil définissant une amorce (14), apte à définir une guide pour les extrémités des cables à connecter.

6. Boîtier selon la revendication 1, **caractérisé en ce que** ladite base (1) est pourvue d'ardillons (100) déstinés à engager les sièges respectifs (34) prévus sur une paroi correspondante (32) dudit corps de fermeture (3).

7. Boîtier selon la revendication 1, **caractérisé en ce que** ledit corps (39 de fermeture est pourvu de deux appendices (33) sortants longitudinalement vers l'extérieur et réliables entre eux de manière à obtenir le serrage d'un manchon (5) conteneur des cable (2').

8. Boîtier selon les revendications 1 et 3, **caractérisé en ce que** lesdites éléments de serrage (12) sont lies à ladite structure (15) en correspondance des zones d'accès des cables, de manière à passer d'une première position de repôs dans laquelle ils sont plus éloignés de la plate-forme (10) à une deuxième position de liaison, dans laquelle ils interfèrent avec ledit corps de fermeture (3) étant gardés plus proches à la plate-forme (10) en blocant lesdits cables.

9. Boîtier selon la revendication 8, **caractérisé en ce que** sur ladite plate-forme (10) des rainures (13) sont disposées opposées auxdits éléments de serrage (12).

10. Boîtier selon la revendication 1, **caractérisé en ce qu'**il est pourvu d'un ou plusieurs appendices annulaires (35) pour en permettre le blocage à un appareillage ou à un autre soutien.

11. Boîtier selon la revendication 1, **caractérisé en ce que** lesdits connecteurs (4) sont pourvus d'une pluralité de sièges aptes à permettre la liaison simultanée de plusieurs cables disposés sur deux côtés opposés.

## Claims

1. Protective casing for electrical connectors, comprising a base (1) with seatings to accommodate the connectors (4) and an enclosure (3) interacting with the base (1) so that the connectors (4), in casing operating position, are enclosed in the cavity formed by the faces of the said base (1) and the said enclosure (3); the said base (1) taking the form of a platform (10) which can be inserted into the said enclosure (3) in the form of a box, open on one side (30), where the said platform (10) is inserted; the said base (1) having apertures (20) to allow for the insertion of the cables to be connected, the insertion of the base (1) into the enclosure (3) being guided parallel or orthogonal to the plane of the platform (10); the said base (1) holding a structure (15) which, matching the cable access zones, is fitted with clamping elements (12) attached to the structure (15) so as to move from an initial resting position, in which they are further away from the platform (10) to a second connecting position, in which they interact with the said enclosure (3), being kept closer to the platform (10) and locking the cables; casing **characterised in that** the said enclosure (3) is also open on a second side (31) opposite the said side (30) to allow for cables to pass through, **and that** the said connectors (4) are of the loopback type with clamping screws (40) for the terminal ends of the conductors to be connected.

2. Casing according to Claim 1 **characterised in that** the said screws (40) are arranged parallel in relation to the plane defined by the said platform (10).

3. Casing according to Claim 1 **characterised in that** the said platform (10) holds a structure (15) fitted with seatings (41) for the connectors (4) which are concave in shape, the respective cups being turned towards the edge of the platform (10).

4. Casing according to Claim 3 **characterised in that** the said structure (15) is fitted with one or more seatings (42) for the corresponding connectors positioned perpendicular to those inserted into the other seatings (41).

5. Casing according to Claim 3 **characterised in that** the said platform (10), matching the zone of connection with the said structure (15), has a profile defining a cap (14), capable of defining a guide for the ends of the cables to be connected.

6. Casing according to Claim 1 **characterised in that** the said base (1) is fitted with tongues (100) intended to engage with the respective seatings (34) fitted to a corresponding face (32) of the said enclosure (3).

7. Casing according to Claim 1 **characterised in that** the said enclosure (3) is fitted with two appendages (33) emerging longitudinally towards the exterior and able to be connected together so as to tighten a sleeve (5) containing cables (2').

8. Casing according to Claims 1 and 3 **characterised in that** the said clamping elements (12) are connected to the said structure (15) matching the cable access zones so as to move from an initial resting position, in which they are further away from the platform (10) to a second position, in which they interact with the said enclosure (3), being kept closer to the platform (10) and locking the said cables.

9. Casing according to Claim 8 **characterised in that** grooves (13) are arranged on the said platform (10) opposite the said clamping elements (12).

10. Casing according to Claim 1 **characterised in that** it is fitted with one or more annular appendages (35) to provide for locking to a device or to another support.

11. Casing according to Claim 1 **characterised in that** the said connectors (4) are fitted with a number of seatings capable of providing for the simultaneous connection of several cables arranged on two opposite sides.

## Patentansprüche

1. Schutzgehäuse für elektrische Verbinder, das eine Basis (1) mit Sitzen für die Unterbringung von Verbindern (4) und einen Verschlußkörper (3) umfaßt, der mit der Basis (1) derart zusammenwirkt, daß die Verbinder (4) in der Arbeitsstellung des Gehäuses in dem von den Wänden der Basis (1) und dem Verschlußkörper (3) gebildeten Hohlraum eingeschlossen sind, wobei die Basis (1) in Form einer Plattform (10) ausgebildet ist, die in den Verschlußkörper (10) einführbar ist, der die Form eines auf einer Einführseite (30) für die Plattform (10) offenen Gehäuses besitzt, wobei die Basis (1) Öffnungen (20) für das Hindurchtreten von zur Verbindung bestimmten Kabeln besitzt und die Einführrichtung der Basis (1) in den Körper (3) parallel oder senkrecht zur Ebene der Plattform (10) ist, wobei die Basis (1) eine Struktur (15) aufweist, die im Bereich der Zutrittszonen der Kabel mit Klemmelementen (12) versehen ist, die mit der Struktur (1) derart verbunden sind, daß sie von einer ersten Ruhelage, in der sie von der Plattform (10) weiter entfernt angeordnet sind, in eine zweite Verbindungsposition übergehen, in der sie mit dem Verschlußkörper (3) wechselwirken und näher an der Plattform (10) festgehalten werden, wodurch sie die Kabel blockieren, **dadurch gekennzeichnet, daß** der Verschlußkörper (3) auch auf einer zweiten Seite (31) geöffnet ist, die der Seite (30) gegenüberliegt, um das Hindurchtreten von Kabeln zu ermöglichen, und daß die Verbinder (4) vom Lüsterklemmen-Typ mit Schrauben (40) zum Festklemmen der Endteile der miteinander zu verbindenden Leiter sind.

2. Gehäuse nach Anspruch 1, **dadurch gekennzeichnet, daß** die Schrauben (40) zu der durch die Plattform (10) definierten Ebene parallel angeordnet sind.

3. Gehäuse nach Anspruch 1, **dadurch gekennzeichnet, daß** die Plattform (10) eine Struktur (15) aufweist, die mit Sitzen (41) mit konkaver Form für die Verbinder (4) versehen ist, wobei die konkaven Hohlräume dem Rand der Plattform (10) zugewandt sind.

4. Gehäuse nach Anspruch 3, **dadurch gekennzeichnet, daß** die Struktur (15) mit einem oder mehreren Sitzen (42) für entsprechende Verbinder versehen ist, die senkrecht zu denen orientiert sind, die in den anderen Sitzen (41) untergebracht sind.

5. Gehäuse nach Anspruch 3, **dadurch gekennzeichnet, daß** die Plattform (10) im Bereich der Verbindungszone mit der Struktur (15) ein Profil besitzt, das eine Einfädelvorrichtung (14) bildet, die geeignet ist, eine Führung für die Enden der miteinander zu verbindenden Kabel zu definieren.

6. Vorrichtung nach Anspruch 1, **dadurch gekennzeichnet, daß** die Basis (1) mit Rastnasen (100) versehen ist, die dazu dienen, mit entsprechenden Sitzen (34) in Eingriff zu treten, die auf einer entsprechenden Wand (32) des Verschlußkörpers (3) vorgesehen sind.

7. Gehäuse nach Anspruch 1, **dadurch gekennzeichnet, daß** der Verschlußkörper (3) mit zwei in Längsrichtung nach außen vorspringenden Fortsätzen (33) versehen ist, die miteinander in der Weise verbindbar sind, daß man ein Einklemmen der Hülle (5) des Kabels (2') erzielt.

8. Gehäuse nach den Ansprüchen 1 und 3, **dadurch gekennzeichnet, daß** die Klemmelemente (12) mit der Struktur (15) in den Zugangsbereichen der Kabel derart verbunden sind, daß sie aus einer ersten Ruhelage, in der sie von der Plattform (10) weiter entfernt sind, in eine zweite Verbindungsstellung übergehen können, in der sie mit dem Verschlußkörper (3) wechselwirken und näher an der Plattform (10) festgehalten werden, wobei sie die Kabel festlegen.

9. Gehäuse nach Anspruch 8, **dadurch gekennzeichnet, daß** auf der Plattform (10) Rillen (13) vorgesehen sind, die den Klemmelementen (12) gegenüberliegen.

10. Gehäuse nach Anspruch 1, **dadurch gekennzeichnet, daß** es mit einem oder mehreren ringförmigen Ansätzen (35) versehen ist, die es ermöglichen, das Gehäuse an einem Gerät oder einem anderen Halter festzulegen.

11. Gehäuse nach Anspruch 1, **dadurch gekennzeichnet, daß** die Verbinder (4) mit einer Vielzahl von Sitzen versehen sind, um die gleichzeitige Verbindung von mehreren auf den beiden einander gegenüberliegenden Seiten angeordneten Kabeln zu ermöglichen.
